# FASCICULE DE BREVET EUROPEEN

(11) **EP 1 013 199 B1**
(45) Date de publication et mention de la délivrance du brevet: **24.10.2001**
(21) Numéro de dépôt: 99390025.7
(22) Date de dépôt: 17.12.1999
(51) Int. Cl.: A47C 23/06

(54) **Système de suspension pour lattes de sommier**
Lagerungssystem für die Latten eines Lattenrostes
Support system for the slats of a bed base

(30) Priorité: 24.12.1998 FR 9816445
(43) Date de publication de la demande: 28.06.2000
(73) Titulaire: Socofal S.A., 12450 LA Primaube (FR)
(72) Inventeur: Bergounhe, Jean-Rémy, 12290 Tremouilles (FR)
(74) Mandataire: Ravina, Bernard

(56) Documents cités:
- EP-A- 0 078 929
- EP-A- 0 637 427
- BE-A- 1 005 814
- FR-A- 2 442 031
- FR-A- 2 688 668

## Description

La présente invention est relative à un sommier comprenant un système de suspension élastique pour lattes de sommier droites ou courbes. De manière classique les lattes de sommier sont engagées par chacune de leurs extrémités dans un dispositif de suspension élastique lié au cadre du sommier.

Les systèmes de suspension de la technique antérieure comprennent chacun une pièce de support de latte recevant en emboîtement de forme l'extrémité correspondante de la latte. Cette pièce de support de latte est liée mécaniquement à un élément élastique monté dans un logement formé dans un corps fixé dans le cadre du sommier. Pour éviter tout mouvement latéral parasite de la latte, la forme du logement destinée à recevoir l'élément élastique est complémentaire de la forme de l'enveloppe que forme cet élément. Ainsi avec un élément élastique constitué par un ressort à spires non jointives, le logement destiné à le recevoir est de forme cylindrique. Avec une disposition de boîtier sont prévus de plus des guidages supplémentaires de façon que l'organe élastique ne puisse travailler qu'en compression pure. L'inconvénient de cette solution est essentiellement son coût élevé.

Un exemple de cette construction est décrit dans le document EP-A-0 078 929.

La technique antérieure propose aussi l'utilisation de supports en caoutchouc pour la réalisation du système de suspension des lattes. Ces supports comprennent généralement un corps élastiquement déformable pourvu d'un logement dans lequel est engagé l'extrémité de la latte. Ce corps est solidarisé au cadre du sommier par l'intermédiaire de moyens support. Une telle disposition n'assure qu'un guidage limité de la latte lors de son mouvement.

De plus de manière générale, les solutions précédemment décrites présentent l'inconvénient d'augmenter l'empattement du sommier en raison du fait que le montage de ces systèmes de suspension requiert une fixation sur la face interne des longerons.

D'autres solutions (FR-A-2 442 031) préconisent la formation de logements dans chaque longeron du sommier. Mais pour éviter tout mouvement latéral parasite de la latte il est nécessaire de réaliser autant de logement de forme adaptée que de suspensions utilisées et ce avec les mêmes contraintes géométriques que celles évoquées précédemment. Cet inconvénient se traduit par une augmentation du coût de fabrication.

La présente invention a donc pour objet d'obvier les inconvénients précédemment cités en mettant en oeuvre un nouveau système de suspension destiné à être intégré dans le longeron afin de réduire l'empattement du sommier.

Un autre but de la présente invention est la réalisation d'un système de suspension dont le logement peut recevoir plusieurs éléments élastiques sans risque de mouvements latéraux parasites des lattes.

Un autre but de la présente invention est d'éviter la formation de logement de forme étroitement adaptée et ajustée à la forme de l'enveloppe de l'élément élastique.

A cet effet le sommier comprenant un système de suspension pour lattes ledit sommier comportant un cadre formé par l'assemblage de deux longerons avec deux traverses d'extrémité, ledit système de suspension étant constitué d'un logement dans lequel est monté un ressort travaillant en compression relié mécaniquement à une pièce de support de latte dotée d'un logement dans lequel est engagée l'extrémité correspondante de la latte se caractérise essentiellement en ce que :
- le logement est formé dans le longeron correspondant du cadre du sommier et présente une ouverture sur la face supérieure de ce longeron et une section droite oblongue d'axe longitudinal parallèle à l'axe longitudinal du longeron selon un plan horizontal
- le ressort par sa partie inférieure est solidaire d'une semelle d'appui et forme avec cette dernière un ensemble amovible destiné à être positionné dans le logement, la semelle venant en appui contre le fond dudit logement,
- le contour de la semelle épouse le contour du fond du logement de façon à réaliser un centrage et un positionnement de cette dernière par rapport audit logement,
- le ressort et la pièce de support de latte sont solidarisés l'un à l'autre par une colonne verticale de guidage et de report de charges entre la pièce de support de latte et le ressort, ladite colonne s'étendant selon l'axe naturel de déformation élastique dudit ressort,
- le logement reçoit un couvercle positionné dans l'ouverture et calé dans cette dernière, ce couvercle étant pourvu d'un palier de guidage, tubulaire, dans lequel coulisse la colonne de guidage et de report de charge.

On voit donc que grâce aux dispositions précédemment citées le ressort ne travaille que selon son axe naturel de déformation élastique ce qui garantit sa longévité.

Selon une autre caractéristique de l'invention, la colonne de guidage et de report de charge est reliée à la pièce de support de latte 8 par une liaison élastiquement déformable notamment autour d'un axe horizontal parallèle à la direction générale de la latte pour absorber le mouvement de pivotement de la latte autour de cet axe. Ainsi la colonne ne subira pas d'efforts radiaux ou pour le moins l'intensité de ces efforts sera faible.

Selon une autre caractéristique de l'invention, la semelle reçoit plusieurs ressorts montés côte à côte selon l'axe longitudinal horizontal du logement et le couvercle du logement, dans l'axe de chaque colonne de guidage et de report de charge, présente un palier tubulaire de guidage.

Ainsi le nombre de logement se trouve diminué ce qui ne peut conduire qu'à une simplification de la fabrication.

Chaque latte possède son propre système de suspension si bien que par changement des caractéristiques mécaniques des ressorts associés, il est maintenant possible d'adapter le degré de dureté de la suspension à la région anatomique que doit soutenir cette latte.

D'autres avantages et caractéristiques de l'invention apparaîtront à la lecture de la description d'une forme préférée de réalisation, donnée à titre d'exemple non limitatif en se référant aux dessins annexés en lesquels :
- la figure 1 est une vue de dessus d'un sommier de lit avec lattes montées sur des systèmes de suspension selon l'invention,
- la figure 2 est une vue en coupe longitudinale d'un système de suspension selon une première forme de réalisation,
- la figure 3 est une vue de dessus du système de suspension selon la figure 2,
- la figure 4 est une vue en éclaté d'un système de suspension selon une deuxième forme de réalisation,
- la figure 5 est une vue en plan, de dessus, d'une pièce support de latte selon la deuxième forme de réalisation,
- la figure 6 est une vue partielle montrant un ensemble ressort et semelle selon une troisième forme de réalisation.

En figure 1 est montré un sommier 1 de lit constitué par un cadre 2 formé par l'assemblage de deux longerons 3 de section droite rectangulaire à deux traverses d'extrémité. Des lattes parallèles 4, en bois, sont portées à intervalle régulier par des systèmes de suspension, selon l'invention. Ces systèmes sont solidaires des longerons. Typiquement chaque latte 4 est montée par ses deux extrémités sur deux systèmes de suspension de mêmes caractéristiques mécaniques. De plus chaque latte forme un cintre élastiquement déformable.

Tel que représenté chaque système de suspension comprend un logement 5 dans lequel est monté de manière amovible au moins un ressort 6 travaillant en compression, pourvu d'une semelle 7 par laquelle il prend appui sur le fond du logement 5. Le ressort 6 est relié mécaniquement à une pièce de support de latte 8 par l'intermédiaire d'une colonne verticale de guidage et de report de charge.

La pièce de support de latte 8, selon une première forme de réalisation telle que représentée en figures 2 et 3, est constituée par une pièce d'embout pourvue d'un logement 9 borgne dans lequel est engagée l'extrémité correspondante de la latte 4 et ce avec possibilité de déplacement selon l'axe du logement.

La latte en position cintrée est écartée par son extrémité du fond du logement 9 de la pièce d'embout. Dans l'état redressé (disparition du cintre sous l'effet d'une charge) la latte par son extrémité vient à proximité du fond du logement 9 de la pièce d'embout. Comme on le comprend la paroi de fond du logement constitue une butée qui limite le déplacement longitudinal de la latte 4.

Selon une autre forme de réalisation, telle que représentée en figures 4 et 5, la pièce de support de latte 8 comprend :
- une platine horizontale 19 à laquelle sont enracinées à distance l'une de l'autre, deux pattes élastiques 20 s'étendant vers le haut et comportant chacune un rebord d'accrochage 21 s'étendant au dessus de la platine,
- une pièce d'embout 22 prévue avec un logement borgne dans lequel s'engage l'extrémité de la latte, cette pièce d'embout étant montée sur la platine et maintenue sur cette dernière par les pattes élastiques et les rebords d'accrochage, la latte pouvant coulisser dans le logement borgne de la pièce d'embout.

Comme dit précédemment, la latte en position cintrée c'est-à-dire libérée de toute charge est écartée par ses deux extrémités des parois de fond des logements des pièces d'embout 22. A l'état chargé, (correspondant à la disparition de son cintre en raison de sa déformation sous l'effet de la charge) elle vient par ses deux extrémités à proximité des parois de fond des logements des pièces d'embout 22. Comme dit précédemment ces parois de fond limitent donc le mouvement longitudinal de la latte 4.

La pièce d'embout 22 présente deux échancrures opposées 23 dans lesquelles s'engagent au moins les pattes élastiques 20. Cette disposition assure le blocage de la pièce d'embout sur la platine. De préférence les échancrures 23 débouchent dans le logement borgne de la pièce d'embout 22 de façon que les rebords d'accrochage 21 viennent en pression sur la latte 4.

Le logement 5 de chaque système de suspension présente sur la face supérieure horizontale du longeron correspondant, une ouverture oblongue. L'axe longitudinal de cette ouverture est parallèle à l'axe longitudinal du longeron. Ce logement, selon un plan horizontal, présente une section droite oblongue, l'axe longitudinal de cette section droite étant parallèle à l'axe longitudinal du longeron.

Le fond de ce logement s'étend horizontalement face à l'ouverture et reçoit en appui la semelle 7 du ressort. De préférence le contour de la semelle 7 épouse le contour du fond du logement. Cette disposition assure le calage de la semelle dans le logement.

Selon une première forme de réalisation représentée en figure 2 la colonne est constituée de deux éléments longilignes verticaux de centrage et/ou de guidage montés en emboîtement l'un dans l'autre.
Ainsi le ressort 6, selon son axe vertical de symétrie correspondant à son axe naturel de déformation élastique en compression, est équipé de l'élément longiligne vertical 10 de centrage et/ou de guidage, formant saillie vers le haut avec lequel coopère en emboîtement de forme avec l'élément longiligne vertical de centrage et/ou de guidage 11 que possède la pièce de support de latte. Cet élément forme saillie vers le bas, sous la pièce de support de latte.

Par ailleurs, le logement 5 reçoit un couvercle 12 de recouvrement de l'ouverture. Ce couvercle 12, dans l'axe de l'élément longiligne vertical 10 du ressort 6, est pourvu d'un palier 13 de guidage, tubulaire, vertical, s'étendant dans le logement et avec lequel coopère en guidage l'un ou l'autre élément longiligne vertical 10, 11. Ce couvercle constitué par une paroi plane, est pourvu d'une lèvre de centrage 14 constituée par une paroi sans fin, verticale, en saillie vers le bas, épousant le contour de l'ouverture. La lèvre est en retrait par rapport au contour de la face plane constituant le couvercle. La lèvre centrage 14 est engagée dans le logement 9 et est destinée à venir porter contre les faces verticales du logement ou pour le moins à faible distance de ces dernières pour assurer un positionnement précis du couvercle par rapport au logement et au ressort. La paroi plane constituant le couvercle, par la zone de sa face inférieure périphérique à la lèvre de centrage 14, est amenée en appui contre la face supérieure du longeron. Cette paroi plane est de forme oblongue.

Pour fixer le couvercle dans le logement, la lèvre 14 est pourvue de deux pattes opposées 14a prévues chacune avec un perçage traversant taraudé venant en regard d'un perçage traversant pratiqué dans le longeron. Une vis est engagée dans le perçage traversant du longeron et dans le taraudage de la patte.

Selon la forme préférée de réalisation, l'élément longiligne 10 du ressort 6 est un pion cylindrique, et l'élément longiligne 11 de la pièce de support de latte 8 est un fût tubulaire cylindrique présentant une ouverture circulaire en partie inférieure. Ce fût cylindrique est pourvu d'une chambre interne cylindrique, axiale, recevant en emboîtement de forme, par l'ouverture inférieure, le pion cylindrique 10. Pour assurer l'immobilisation axiale des deux éléments 10, 11 l'un dans l'autre, le pion 10 est engagé en léger forcement dans le fût 11.

Selon une variante d'exécution le blocage axial est assuré non plus par adhérence mais par obstacle ; à cet effet le pion 10 selon l'une de ses sections droites, est équipé d'une gorge continue et le fût d'un bourrelet interne annulaire. Lors de l'engagement du fût 11 autour du pion 10 le bourrelet du fût vient s'engager dans la gorge du pion.

Le fût 11, par sa surface externe cylindrique, est monté de manière guidée en coulissement dans le palier tubulaire 13, ce dernier présentant une surface interne de guidage également cylindrique.

Selon une première forme de réalisation, le fût 11 est fixé de manière amovible à la pièce de support de latte 8, cette dernière étant pourvue d'un pion vertical 17 en saillie vers le bas par lequel elle est engagée dans le fût 11 par passage au travers d'une ouverture supérieure de ce dernier. Selon cette disposition, l'extrémité du pion 10 et l'extrémité du pion 17 sont écartées l'une de l'autre de quelques millimètres. Pour assurer le calage axial des deux éléments 17, 11 l'un dans l'autre, le pion 17 selon l'une de ses sections droites, est équipé d'une gorge 15 continue et le fût 11 d'un bourrelet interne 16 annulaire. Lors de l'engagement du fût 11 autour du pion 17 le bourrelet 15 vient s'engager dans la gorge 16. Selon une variante d'exécution, le blocage axial est assuré non plus par obstacle mais par adhérence ; à cet effet le pion 17 est engagé en léger forcement dans le fût 11. La liaison axiale peut être assurée par d'autres moyens par exemple par collage.

Selon une autre forme de réalisation, le fût 11 est enraciné au corps de la pièce de support de latte 8.Selon cette disposition, l'élément longiligne 10 comble l'intégralité du volume de la chambre interne que délimite le fût.

En extrémité inférieure, le fût présente un épaulement d'arrêt 18 destiné à venir contre l'extrémité inférieure du palier de guidage 13 sous l'effet de l'action du ressort et s'opposer ainsi à l'extraction du fût 11 du palier de guidage 13. Cet épaulement d'arrêt limite donc la course vers le haut du fût et par voie de conséquence de la latte.

Selon une seconde forme de réalisation telle que représentée en figure 4, la colonne de guidage est en une seule partie et forme avec le ressort et la pièce de support de latte un ensemble monobloc.

De façon à pouvoir monter la colonne dans le palier de guidage, le couvercle, selon au moins un plan géométrique contenant l'axe géométrique longitudinal du palier est divisé en au moins deux parties. Selon la forme préférée de réalisation, le couvercle est divisé seulement en deux parties identiques ce qui permet de rationaliser sa fabrication. Toujours selon la forme préférée de réalisation le plan géométrique de division du couvercle est le plan médian longitudinal de ce dernier. Selon ce plan médian longitudinal chaque partie de couvercle présente une paroi longitudinale verticale. Lors de la mise en place des deux parties de couvercle, les parois longitudinales viennent au contact l'une de l'autre. Pour réaliser l'assemblage de ces deux parties sont prévus des moyens de clipsage formé et portés par ces deux parois. Ces moyens pourront être des perçages traversants pratiqués dans ces paroi et des pattes élastiques en saillie sur ces parois et destinées à s'engager dans les perçages traversants.

De préférence la colonne de guidage et de report de charge est reliée à la pièce de support de latte 8 par une liaison 24 déformable élastiquement notamment autour d'un axe horizontal parallèle à la direction générale de la latte 4 pour absorber le mouvement de pivotement de la latte autour de cet axe. Cette disposition permet donc le pivotement de la pièce de fixation de la latte autour de cet axe horizontal mais aussi autour d'un axe perpendiculaire à ce dernier. Ainsi la pièce de fixation peut suivre les mouvements de la latte et absorber les efforts de pivotement transmis. Cette caractéristique en combinaison avec le montage glissant de la latte dans la pièce de d'embout interdit toute transmission de charge radiale à la colonne cette dernière n'encaissera donc que des efforts de compression. Est donc réalisé un système isostatique.
Préférentiellement la liaison élastique 24 est constituée par un anneau élastique aplati fixé d'une part à la colonne et d'autre part à la pièce de fixation de latte 8. Cet anneau forme deux branches cintrées. Cet anneau élastique est perpendiculaire à la direction générale de la latte.

Préférentiellement le ressort 6 est réalisé en matière synthétique par exemple un élastomère thermoplastique et se présente sous la forme d'un anneau ou sous la forme d'un oméga. La colonne de guidage et de report de charge s'étend de manière radiale par rapport à cet anneau. Le plan que définit l'anneau est parallèle à l'axe longitudinal du logement.

Selon la forme de réalisation objet de la figure 2, le pion 10 s'étend de manière radiale par rapport à l'anneau et est enraciné à ce demier. Le fût, par son extrémité inférieure est amené contre la forme d'anneau du ressort 6. Le plan que définit l'anneau est parallèle à l'axe longitudinal du logement.

Selon la forme de réalisation objet de la figure 4, la colonne est enracinée à l'anneau.

Avantageusement la semelle 7 reçoit plusieurs ressorts montés côtes à côtes selon l'axe longitudinal horizontal du logement et le couvercle du logement dans l'axe de chaque colonne présente un palier tubulaire de guidage. On peut voir sur les figures 2 et 4 une semelle recevant deux ressorts.

Pour faciliter l'introduction dans le logement de la semelle d'appui en écartant tout risque de coincement, cette demière ainsi que le ressort, à l'opposé de la colonne de guidage, sont fendus selon leur largeur. La largeur de cette fente sera de l'ordre de quelques millimètres. Cette disposition est représentée en figure 6. Selon cette variante, la semelle d'appui présente un pion de blocage 25 prévu pour s'engager dans un perçage borgne pratiqué dans le fond du logement. Cette disposition s'oppose au déplacement axial de la semelle vers la droite ou la gauche quand l'une des lattes associée à l'un des ressorts de la semelle est plus sollicitée que la latte associée à l'autre ressort.

## Revendications

1. Sommier (1) comprenant un système de suspension pour latte (4) ledit sommier comportant un cadre (2) formé par l'assemblage de deux longerons (3) avec deux traverses d'extrémité, ledit système de suspension étant constitué d'un logement (5) dans lequel est monté un ressort (6) travaillant en compression relié mécaniquement à une pièce de support de latte (8) dotée d'un logement dans lequel est engagée l'extrémité correspondante de la latte (4), **caractérisé en ce que**
- le logement (5) est formé dans le longeron (3) correspondant du cadre du sommier et présente une ouverture sur la face supérieure de ce longeron et une section droite oblongue d'axe longitudinal parallèle à l'axe longitudinal du longeron selon un plan horizontal,
- le ressort (6) par sa partie inférieure est solidaire d'une semelle d'appui (7) et forme avec cette dernière un ensemble amovible destiné à être positionné dans le logement (5), la semelle (7) venant en appui contre le fond dudit logement,
- le contour de la semelle (7) épouse le contour du fond du logement de façon à réaliser un centrage et un positionnement de cette dernière par rapport audit logement,
- le ressort (6) et la pièce de support de latte (8) sont solidarisés l'un à l'autre par une colonne verticale de guidage et de report de charges entre la pièce de support de latte et le ressort, ladite colonne s'étendant selon l'axe naturel de déformation élastique dudit ressort (6),
- le logement (5) reçoit un couvercle (12) positionné dans l'ouverture et calé dans cette dernière, ce couvercle étant pourvu d'un palier de guidage (13), tubulaire, dans lequel coulisse la colonne de guidage et de report de charge.

2. Sommier (1) comprenant un système de suspension selon la revendication 1 **caractérisé en ce que** :
- la colonne de guidage est constituée de deux éléments longilignes verticaux (10), (11) de centrage et/ou de guidage montés en emboîtement l'un dans l'autre,
- le ressort (6) selon son axe naturel de déformation élastique en compression est équipé de l'élément longiligne vertical (10) de centrage et/ou de guidage, formant saillie vers le haut,
- la pièce de support de latte (8) est équipée de l'élément longiligne vertical de centrage et/ou de guidage (11) formant saillie vers le bas, destiné à coopérer en emboîtement de forme avec l'élément longiligne vertical (10) du ressort de compression (6),
- le palier de guidage formé dans le couvercle, coopère en guidage avec l'un ou l'autre élément longiligne vertical (10), (11).

3. Sommier (1) comprenant un système de suspension selon la revendication 2 **caractérisé en ce que** l'élément longiligne (10),du ressort (6) est un pion cylindrique, et que l'élément longiligne (11) de la pièce de support de latte (8) est un fût tubulaire cylindrique présentant une ouverture circulaire en partie inférieure, ce fût cylindrique étant pourvue d'une chambre interne cylindrique, axiale, recevant en emboîtement de forme le pion cylindrique (10).

4. Sommier (1) comprenant un système de suspension selon la revendication 3 **caractérisé en ce que** le fût (11) constituant l'élément longiligne de la pièce de support de latte (8) est fixé de manière amovible à la pièce de support de latte (8), cette dernière étant pourvue d'un pion vertical (17) en saillie vers le bas par lequel elle est engagée dans le fût (11) par passage au travers d'une ouverture supérieure de ce dernier.

5. Sommier (1) comprenant un système de suspension selon la revendication 4 **caractérisé en ce que** le pion (17) présente selon l'une quelconque de ses sections droites, une gorge continue (15) et que le fût (11) présente un bourrelet interne (16), annulaire, engagé dans la gorge (15) pour assurer l'immobilisation axiale du pion (17) par rapport au fût (11).

6. Sommier (1) comprenant un système de suspension selon la revendication 3 **caractérisé en ce que** le fût (11) est enraciné au corps de la pièce de support de latte (8).

7. Sommier (1) comprenant un système de suspension selon l'une quelconque des revendications 3 à 6 **caractérisé en ce que** le fût (11) présente en extrémité inférieure un épaulement d'arrêt (18) lequel, sous l'effet de l'action du ressort est destiné à venir contre l'extrémité inférieure du palier de guidage (13) et s'opposer ainsi à l'extraction du fût (11) du palier de guidage (13).

8. Sommier (1) comprenant un système de suspension selon la revendication 1, **caractérisé en ce que** la colonne de guidage est en une seule partie et forme avec le ressort et la pièce de support de latte un ensemble monobloc.

9. Sommier (1) comprenant un système de suspension selon la revendication 8, **caractérisé en ce que** le couvercle selon au moins un plan géométrique contenant l'axe géométrique longitudinal du palier (13) est divisé en au moins deux parties.

10. Sommier (1) comprenant un système de suspension selon l'une quelconque des revendications précédentes, **caractérisé en ce que** le ressort (6) se présente sous la forme d'un anneau.

11. Sommier (1) comprenant un système de suspension selon la revendication 10 **caractérisé en ce que** le plan que forme l'anneau est parallèle à l'axe longitudinal du logement.

12. Sommier (1) comprenant un système de suspension selon la revendication 11 **caractérisé en ce que** le ressort (6) et la semelle (7) à l'opposé de la colonne de guidage sont fendus selon leur largeur.

13. Sommier (1) comprenant un système de suspension selon l'une quelconque des revendications précédentes, **caractérisé en ce que** la colonne de guidage et de report de charge est reliée à la pièce de support de latte (8) par une liaison (24) déformable élastiquement notamment autour d'un axe horizontal parallèle à la direction générale de la latte (4) pour absorber le mouvement de pivotement de la latte autour de cet axe.

14. Sommier (1) comprenant un système de suspension selon la revendication 13, **caractérisé en ce que** la liaison élastique (24) est constituée par un anneau élastique aplati fixé d'une part à la colonne et d'autre part à la pièce de fixation de latte (8) et formant deux branches cintrées.

15. Sommier (1) comprenant un système de suspension selon la revendication 14 **caractérisé en ce que** l'anneau élastique est perpendiculaire à la direction générale de la latte.

16. Sommier (1) comprenant un système de suspension selon l'une quelconque des revendications précédentes **caractérisée en ce que** la pièce de support de latte (8) est constituée par un embout avec logement interne borgne dans lequel est engagée l'extrémité correspondante de la latte, la latte, notamment au cours de sa déformation, pouvant coulisser dans la pièce d'embout.

17. Sommier (1) comprenant un système de suspension selon l'une quelconque des revendications 1 à 15 **caractérisé en ce que** la pièce de support de latte (8) comprend :
- une platine horizontale (19) à laquelle sont enracinées à distance l'une de l'autre deux pattes élastiques (20) s'étendant vers le haut et comportant chacune un rebord d'accrochage (21) s'étendant au dessus de la platine,
- une pièce d'embout (22) prévue avec un logement borgne dans lequel s'engage l'extrémité de la latte, cette pièce d'embout (22) étant montée sur la platine et maintenue sur cette dernière par les pattes élastiques et les rebords d'accrochage, la latte pouvant coulisser dans le logement borgne de la pièce d'embout.

18. Sommier (1) comprenant un système de suspension selon la revendication 17 **caractérisée en ce que** la pièce d'embout (22) présente deux échancrures opposées (23) dans lesquelles s'engagent au moins les pattes élastiques (20) pour assurer le blocage de la pièce d'embout sur la platine.

19. Sommier (1) comprenant un système de suspension selon la revendication 18 **caractérisée en ce que** les échancrures (23) débouchent dans le logement borgne de la pièce d'embout (22) de façon que les rebords d'accrochage (21) viennent en pression sur la latte.

20. Sommier (1) comprenant un système de suspension selon l'une quelconque des revendications précédentes **caractérisé en ce que** la semelle (7) reçoit plusieurs ressorts (6) montés côte à côte selon l'axe longitudinal horizontal du logement et que le couvercle (12) du logement (5), dans l'axe de chaque colonne de guidage présente un palier tubulaire (13) de guidage.

## Patentansprüche

1. Lattenrost (1) mit einem Lagerungssystem für Latten (4), welcher einen Rahmen (2) aufweist, der durch Zusammenbau von zwei Längsträgern (3) mit zwei End-Querbalken gebildet ist, wobei das Lagerungssystem aus einem Sitz (5) besteht, in dem eine unter Druck arbeitende Feder (6) montiert ist, die mechanisch mit einem Lattenträgerteil (8) verbunden ist, in den das entsprechende Ende der Latte (4) eingreift, **dadurch gekennzeichnet, daß**:
- der Sitz (5) im entsprechenden Längsträger (3) des Rahmens des Lattenrostes ausgebildet ist und eine Öffnung auf der oberen Seite dieses Längsträgers und einen länglichen Querschnitt mit einer zur Längsachse des Längsträgers gemäß einer horizontalen Ebene parallelen Längsachse aufweist,
- die Feder (6) mit ihrem unteren Teil fest mit einer Auflagesohle (7) verbunden ist und mit dieser eine abnehmbare Einheit bildet, die zum Einsetzen in den Sitz (5) bestimmt ist, wobei die Sohle (7) zum Andruck gegen den Boden des Sitzes gelangt,
- der Umriß der Sohle (7) dem Umriß des Bodens des Sitzes folgt, um so eine Zentrierung und Positionierung der letzteren bezüglich des Sitzes zu realisieren,
- die Feder (6) und der Lattenträgerteil (8) fest miteinander verbunden sind durch eine vertikale Säule zur Führung und Lastübertragung zwischen dem Lattenträgerteil und der Feder, wobei sich die Säule längs der natürlichen Achse der elastischen Verformung der Feder (6) erstreckt,
- der Sitz (5) einen Deckel (12) aufnimmt, der in der Öffnung angeordnet und in dieser verkeilt ist, wobei dieser Deckel mit einem rohrförmigen Führungslager (13) versehen ist, in dem die Führungs- und Lastübertragungssäule gleitet.

2. Lattenrost (1) mit einem Lagerungssystem nach Anspruch 1, **dadurch gekennzeichnet, daß:**
- die Führungsäule aus zwei länglichen vertikalen Elementen (10), (11) zur Zentrierung und/oder Führung besteht, die ineinander eingesetzt montiert sind,
- die Feder (6) gemäß ihrer natürlichen Achse der elastischen Verformung unter Druck mit dem länglichen vertikalen Element (10) zur Zentrierung und/oder Führung ausgerüstet ist, das nach oben vorsteht,
- der Lattenträgerteil (8) mit dem länglichen vertikalen Element zur Zentrierung und/oder Führung (11) ausgerüstet ist, das nach unter vorsteht und zum Zusammenwirken durch ineinander Greifen der Formen mit dem länglichen vertikalen Element (10) der Druckfeder (6) bestimmt ist,
- das im Deckel ausgebildete Führungslager zur Führung mit dem einen oder dem anderen länglichen vertikalen Element (10), (11) zusammenwirkt.

3. Lattenrost (1) mit einem Lagerungssystem nach Anspruch 2, **dadurch gekennzeichnet, daß** das längliche Element (10) der Feder (6) ein zylindrischer Zapfen ist und das längliche Element (11) des Lattenträgerteils (8) eine rohrförmige zylindrische Hülse mit einer kreisförmigen Öffnung im unteren Teil ist, wobei diese zylindrische Hülse mit einer zylindrischen axialen Innenkammer versehen ist, die den entsprechend geformten zylindrischen Zapfen (10) als Einschub aufnimmt.

4. Lattenrost (1) mit einem Lagerungssystem nach Anspruch 3, **dadurch gekennzeichnet, daß** die Hülse (11) das längliche Element des Lattenträgerteils (8) bildet und abnehmbar an diesem befestigt ist, wobei letzteres mit einem nach unten vorspringenden vertikalen Zapfen (17) versehen ist, durch den es nach Durchtritt durch eine obere Öffnung der Hülse (11) in diese eingreift.

5. Lattenrost (1) mit einem Lagerungssystem nach Anspruch 4, **dadurch gekennzeichnet, daß** der Zapfen (17) in einem beliebigen seiner Querschnitte eine kontinuierliche Nut (15) aufweist und die Hülse (11) einen inneren Ringwulst (16) aufweist, der in die Nut (15) eingreift, um die axiale Feststellung des Zapfens (17) bezüglich der Hülse (11) zu gewährleisten.

6. Lattenrost (1) mit einem Lagerungssystem nach Anspruch 3, **dadurch gekennzeichnet, daß** die Hülse (11) am Körper des Lattenträgerteils (8) verankert ist.

7. Lattenrost (1) mit einem Lagerungssystem nach einem der Ansprüche 3 bis 6, **dadurch gekennzeichnet, daß** die Hülse (11) am unteren Ende eine Rastschulter (18) aufweist, die unter der Wirkung der Feder zum Anschlag gegen das untere Ende des Führungslagers (13) gelangt und so dem Herausziehen der Hülse (11) aus dem Führungslager (13) entgegenwirkt.

8. Lattenrost (1) mit einem Lagerungssystem nach Anspruch 1, **dadurch gekennzeichnet, daß** die Führungssäule einstückig ist und mit der Feder und dem Lattenträgerteil eine Einblock-Anordnung bildet.

9. Lattenrost (1) mit einem Lagerungssystem nach Anspruch 8, **dadurch gekennzeichnet, daß** der Deckel gemäß mindestens einer geometrischen Ebene, welche die geometrische Längsachse des Lagers (13) enthält, in mindestens zwei Teile unterteilt ist.

10. Lattenrost (1) mit einem Lagerungssystem nach einem der vorangehenden Ansprüche, **dadurch gekennzeichnet, daß** die Feder (6) die Form eines Ringes aufweist.

11. Lattenrost (1) mit einem Lagerungssystem nach Anspruch 10, **dadurch gekennzeichnet, daß** die Ebene, welche der Ring bildet, parallel zur Längsachse des Sitzes ist.

12. Lattenrost (1) mit einem Lagerungssystem nach Anspruch 11, **dadurch gekennzeichnet, daß** die Feder (6) und die Sohle (7) auf ihrer der Führungssäule entgegengesetzten Seite ihrer Breite nach geschlitzt sind.

13. Lattenrost (1) mit einem Lagerungssystem nach einem der vorangehenden Ansprüche, **dadurch gekennzeichnet, daß** die Führungs- und Lastübertragungssäule mit dem Lattenträgerteil (8) durch eine Verbindung (24) verbunden ist, die elastisch besonders um eine zur allgemeinen Richtung der Latte (4) parallele horizontale Achse verformbar ist, um die Kippbewegung der Latte um diese Achse zu absorbieren.

14. Lattenrost (1) mit einem Lagerungssystem nach Anspruch 13, **dadurch gekennzeichnet, daß** die elastische Verbindung (24) aus einem abgeflachten elastischen Ring besteht, der einerseits an der Säule und andererseits am Lattenträgerteil (8) befestigt ist und zwei bogenförmige Arme bildet.

15. Lattenrost (1) mit einem Lagerungssystem nach Anspruch 14, **dadurch gekennzeichnet, daß** der elastische Ring senkrecht zur allgemeinen Richtung der Latte ist.

16. Lattenrost (1) mit einem Lagerungssystem nach einem der vorangehenden Ansprüche, **dadurch gekennzeichnet, daß** der Lattenträgerteil (8) aus einem Schuh mit innerem Blindsitz besteht, in dem das entsprechende Ende der Latte eingesetzt ist, wobei die Latte besonders im Verlauf ihrer Verformung in diesem Schuhteil gleiten kann.

17. Lattenrost (1) mit einem Lagerungssystem nach einem der Ansprüche 1 bis 15, **dadurch gekennzeichnet, daß** der Lattenträgerteil (8) aufweist:
- eine waagerechte Platine (19) an der in einem Abstand voneinander zwei elastische Arme (20) verankert sind, die sich nach oben erstrecken und jeder eine Haltekrempe (21) aufweisen, die sich oberhalb der Platine erstreckt,
- ein Schuhteil (22), das mit einem Blindsitz ausgestattet ist, in den das Ende der Latte eingreift, wobei dieses Schuhteil (22) an der Platine montiert und an dieser durch die elastischen Arme und die Haltekrempen gehalten ist, wobei die Latte im Blindsitz des Schuhteils gleiten kann.

18. Lattenrost (1) mit einem Lagerungssystem nach Anspruch 17, **dadurch gekennzeichnet, daß** das Schuhteil (22) zwei gegenüberliegende Ausschnitte (23) aufweist, in die mindestens die elastischen Arme (20) eingreifen, um die Blockierung des Schuhteils an der Platine zu gewährleisten.

19. Lattenrost (1) mit einem Lagerungssystem nach Anspruch 18, **dadurch gekennzeichnet, daß** die Ausschnitte (23) im Blindsitz des Schuhteils (22) münden, so daß die Haltekrempen (21) gegen die Latte drücken.

20. Lattenrost (1) mit einem Lagerungssystem nach einem der vorangehenden Ansprüche, **dadurch gekennzeichnet, daß** die Sohle (7) mehrere Federn (6) aufnimmt, die Seite an Seite gemäß der horizontalen Längsachse des Sitzes angeordnet sind, und daß der Deckel (12) des Sitzes (5) in der Achse jeder Führungssäule ein rohrförmiges Führungslager (13) bildet.

## Claims

1. A bed base (1) comprising a suspension system for slats (4), said bed base including a frame (2) formed by assembling two side members (3) with two end cross-members, said suspension system being formed by a recess (5) in which is mounted a spring (6) acting in compression and connected mechanically to a slat-support member (8) provided with a recess in which the corresponding end of the slat (4) is engaged, **characterised in that**:
- the recess (5) is formed in the corresponding side member (3) of the bed base frame and has an opening in the upper surface of this side member and, in a horizontal plane, an oblong cross-section with a longitudinal axis parallel to the longitudinal axis of the side member,
- in its lower portion the spring (6) is integral with a support flange (7) and forms with the latter a detachable assembly intended to be located in the recess (5), the flange (7) bearing against the bottom of said recess,
- the contour of the flange (7) conforms to the contour of the bottom of the recess in such a way as to effect centering and location of said flange in relation to said recess,
- the spring (6) and the slat-support member (8) are attached to one another by a vertical guide and load-transfer column between the slat-support member and the spring, said column extending along the natural axis of elastic deformation of said spring (6),
- the recess (5) receives a cover (12) positioned in the opening and fixed in the latter, said cover being provided with a tubular guide bush (13) in which slides the guide and load-transfer column.

2. A bed base (1) comprising a suspension system according to claim 1, **characterised in that**:
- the guide column is formed by two vertical elongate centering and/or guide elements (10),(11) fitted one inside the other,
- the spring (6) is provided, on its natural axis of elastic deformation under compression, with the vertical elongate centering and/or guide element (10) which projects upwards,
- the slat-support member (8) is provided with the vertical elongate centering and/or guide element (11) which projects downwards and is intended to co-operate, with interlocking shape, with the vertical elongate element (10) of the compression spring (6),
- the guide bush formed in the cover co-operates in a guiding manner with one or other vertical elongate element (10), (11).

3. A bed base (1) comprising a suspension system according to claim 2, **characterised in that** the elongate element (10) of the spring (6) is a cylindrical pin, and **in that** the elongate element (11) of the slat-support member (8) is a tubular cylindrical barrel (11) having a circular opening in its lower part, this cylindrical barrel being provided with an axial cylindrical inner chamber which receives, by interlocking, the cylindrical pin (10).

4. A bed base (1) comprising a suspension system according to claim 3, **characterised in that** the barrel (11) forming the elongate element of the slat-support member (8) is detachably secured to the slat-support member (8), the latter being provided with a downwardly projecting vertical pin (17), by means of which it is engaged in the barrel (11) by passing through an upper opening thereof.

5. A bed base (1) comprising a suspension system according to claim 4, **characterised in that** the pin (17) has in any one of its cross-sections a continuous groove (15), and **in that** the barrel (11) has an annular inner bead (16) engaging in the groove (15) so as to ensure that the pin (17) is axially located with respect to the barrel (11).

6. A bed base (1) comprising a suspension system according to claim 3, **characterised in that** the barrel (11) is integral with the body of the slat-support member (8).

7. A bed base (1) comprising a suspension system according to any one of claims 3 to 6, **characterised in that** at its lower end the barrel (11) has an abutment shoulder (18) which, under the effect of the spring action, is intended to abut against the lower end of the guide bush (13) and thus to oppose removal of the barrel (11) from the guide bush (13).

8. A bed base (1) comprising a suspension system according to claim 1, **characterised in that** the guide column is in one piece and forms with the spring and the slat-support member a one-piece assembly.

9. A bed base (1) comprising a suspension system according to claim 8, **characterised in that**, in at least one geometrical plane containing the longitudinal geometrical axis of the bush (13), the cover is divided into at least two parts.

10. A bed base (1) comprising a suspension system according to any one of the preceding claims, **characterised in that** the spring (6) is in the form of a ring.

11. A bed base (1) comprising a suspension system according to claim 10, **characterised in that** the plane forming the ring is parallel to the longitudinal axis of the recess.

12. A bed base (1) comprising a suspension system according to claim 11, **characterised in that** the spring (6) and the flange (7) are split along their width opposite the guide column.

13. A bed base (1) comprising a suspension system according to any one of the preceding claims, **characterised in that** the guide and load-transfer column is connected to the slat-support member (8) by an elastically deformable connection (24), in particular about a horizontal axis parallel to the general direction of the slat (4) so as to absorb the pivotal movement of the slat about this axis.

14. A bed base (1) comprising a suspension system according to claim 13, **characterised in that** the elastic connection (24) is formed by a flat elastic ring secured, on one side, to the column and, on the other side, to the slat-securing member (8) and forms two bent arms.

15. A bed base (1) comprising a suspension system according to claim 14, **characterised in that** the elastic ring is perpendicular to the general direction of the slat.

16. A bed base (1) comprising a suspension system according to any one of the preceding claims, **characterised in that** the slat-securing member (8) is formed by a connector with a blind inner recess in which engages the corresponding end of the slat, the slat being able to slide in the connector member particularly during its deformation.

17. A bed base (1) comprising a suspension system according to any one of claims 1 to 15, **characterised in that** the slat-support member (8) comprises:
- a horizontal plate (19), to which are remotely attached one of the other two upwardly extending elastic lugs (20), each of which comprises a coupling edge (21) extending above the plate,
- a connector member (22) provided with a blind recess in which engages the end of the slat, said connector member (22) being mounted on the plate and retained thereon by the elastic lugs and the coupling edges, the slat being able to slide into the blind recess of the connector member.

18. A bed base (1) comprising a suspension system according to claim 17, **characterised in that** the connector member (22) has two opposing indentations (23) into which engage at least the elastic lugs (20) so as to ensure the locking of the connector member on the plate.

19. A bed base (1) comprising a suspension system according to claim 18, **characterised in that** the indentations (23) open into the blind recess of the connector member (22) so that the coupling edges (21) bear against the slat.

20. A bed base (1) comprising a suspension system according to any one of the preceding claims, **characterised in that** the flange (7) receives a plurality of springs (6) mounted side by side along the longitudinal horizontal axis of the recess, and **in that** the cover (12) of the recess (5) has, on the axis of each guide column, a tubular guide bush (13).
